# FASCICULE DE BREVET EUROPEEN

(11) **EP 1 078 120 B1**
(45) Date de publication et mention de la délivrance du brevet: **02.10.2002**
(21) Numéro de dépôt: 99918046.6
(22) Date de dépôt: 11.05.1999
(51) Int. Cl.: D06F 75/26

(54) **FER A REPASSER ELECTRIQUE**
ELEKTRISCHES BÜGELEISEN
ELECTRIC IRON

(30) Priorité: 12.05.1998 FR 9806443
(43) Date de publication de la demande: 28.02.2001
(73) Titulaire: Moulinex S.A., 14123 Cormelles Le Royal (FR)
(72) Inventeur: HERVIEU, Benoît, F-14530 Luc sur Mer (FR); LETOREY, Joseph, Le Home F-14390 Varaville (FR)
(74) Mandataire: Busquets, Jean-Pierre
(86) Numéro de dépôt international: FR9901117
(87) Numéro de publication internationale: WO99058754

(56) Documents cités:
- WO-A-82/03520
- DE-A- 3 703 884
- PATENT ABSTRACTS OF JAPAN vol. 017, no. 154 (C-1040), 26 mars 1993 & JP 04 319398 A (MATSUSHITA ELECTRIC IND CO LTD), 10 novembre 1992

## Description

La présente invention se rapporte aux fers à repasser électriques qui comprennent une semelle chauffée au moyen d'une résistance électrique chauffante et un système de régulation thermique, dans lequel un organe de commande indique la valeur de consigne en température correspondant au tissu à repasser, un capteur donne l'image de la température de la semelle, et un système de gestion commande l'ouverture ou la fermeture, en fonction de l'écart entre la consigne et la mesure, du circuit d'alimentation de la résistance électrique chauffante.

Dans certains fers à repasser connus de ce type, il est prévu un système de sécurité détectant la position du fer, sur le talon ou sur la semelle, et coupant l'alimentation de la résistance chauffante lorsque le fer est laissé en position verticale sur le talon pendant une période supérieure à une certaine limite. De tels fers sont par exemple décrits dans le document DE 3 703 884 et notamment dans le document WO-A-8203 520 dans lequel l'alimentation électrique du fer est contrôlé par un compteur électronique subordonné à un détecteur de mouvement.

Un tel système est destiné à éviter des brûlures accidentelles à l'utilisateur ou à son entourage, lorsque le fer est inutilisé et laissé sous tension. Il permet également d'éviter que l'appareil ne soit soumis à des cycles de chauffe prolongés et inutiles, lorsque celui-ci est involontairement laissé sous tension.

Un tel système présente néanmoins l'inconvénient de recourir à un capteur physique de position, qui grève le coût de revient de l'appareil, augmente son encombrement et présente une fiabilité décroissante avec le vieillissement et les cycles d'utilisation.

L'invention se propose de remédier à ces inconvénients et de réaliser un fer à repasser du type précédemment décrit, muni d'un système de sécurité sans capteur de position, capable de détecter de façon fiable l'arrêt d'utilisation de l'appareil.

Selon l'invention, le fer comporte un système de sécurité comprenant un module électronique qui :
a)reçoit du système de gestion l'information de fermeture du circuit d'alimentation de la résistance électrique chauffante,
b)réalise sur un intervalle de temps fixé la somme des durées d'alimentation,
c)et ouvre le circuit d'alimentation de la résistance électrique chauffante si la valeur ainsi obtenue est inférieure à une valeur de seuil prédéterminée.

Ainsi le système détecte-t-il une grandeur représentative de la quantité de chaleur délivrée par l'appareil, caractéristique d'un contact de la semelle avec un tissu ou avec l'air ambiant.

Suivant une caractéristique avantageuse de l'invention, le module électronique comporte un interrupteur monté en série avec la résistance électrique chauffante, qui est actionné en réponse à un signal élaboré par un premier compteur.

D'autre part, le premier compteur comporte un circuit intégré programmable, qui présente au moins une voie d'alimentation, une voie de réception d'un signal de mise à zéro, une voie de sortie, et des moyens de génération de fréquence d'horloge activés dès la mise sous tension du fer.

De plus, le premier compteur délivre un signal d'ouverture à un relais dont les contacts forment l'interrupteur, dès lors qu'il a effectué une opération de comptage d'une durée supérieure à un temps prédéterminé T1, sans recevoir de signal de mise à zéro, T1 étant supérieur à T2.

De préférence, le premier compteur délivre simultanément un signal d'ouverture à un relais dont les contacts forment l'interrupteur et un signal de blocage des moyens de génération de fréquence d'horloge associés au premier compteur, dès lors qu'il a effectué une opération de comptage d'une durée supérieure à un temps prédéterminé T1, sans recevoir de signal de mise à zéro, T1 étant supérieur à T2.

Selon une autre caractéristique de l'invention, le système de sécurité comporte des moyens de réarmement pouvant être actionnés par l'utilisateur, de façon à fermer le relais et réactiver les moyens de génération de fréquence d'horloge associés au premier compteur, lorsque le fer est sous tension.

Les moyens de réarmement, lorsqu'ils sont actionnés par l'utilisateur, émettent un signal de mise à zéro simultanément vers les premier et second compteur.

Selon un autre mode de réalisation, le système de sécurité comprend un module électronique, qui :
a) reçoit du système de gestion l'information de fermeture du circuit d'alimentation de la résistance électrique chauffante,
b) compte sur un intervalle de temps fixé le nombre d'alternances entre les états ouvert et fermé du circuit d'alimentation de la résistance électrique chauffante, et ouvre le circuit d'alimentation de la résistance électrique chauffante si le nombre ainsi obtenu est inférieur à une valeur de seuil prédéterminée.

Cet autre mode de réalisation permet, toujours par observation du fonctionnement de la résistance chauffante, de déterminer si celle-ci est fréquemment sollicitée pour compenser des pertes de chaleur de la semelle, et de couper l'alimentation dans le cas contraire, supposé caractéristique d'un état de non-utilisation.

Les différentes caractéristiques ainsi que les avantages de l'invention ressortiront d'ailleurs de la description qui suit, donnée à titre d'exemple non limitatif, en se référant aux dessins annexés dans lesquels :
- la figure 1 est un schéma fonctionnel d'un système de sécurité selon l'invention ;
- la figure 2 est un schéma fonctionnel d'un système de sécurité suivant un mode préféré de l'invention ;
- la figure 3 est un graphe liant l'état électrique de la résistance et le temps, dans un cas d'utilisation et un cas de non-utilisation d'un fer à repasser.

Sur la figure 1, on a représenté le circuit d'alimentation 1 de la résistance électrique chauffante (2) destinée à chauffer la semelle d'un fer à repasser, la puissance électrique étant fournie par le réseau domestique (3). Le fer à repasser est soit un fer du type sec, soit un fer à vapeur.

La température de la semelle est régulée au moyen d'un organe de commande (4), généralement actionné par l'utilisateur, qui fixe la température de consigne, d'un capteur de température (5) situé à proximité de la semelle et qui donne l'image de la température de la semelle, et d'un système de gestion (6), qui actionne un premier interrupteur (7) placé dans le circuit d'alimentation (1) de la résistance électrique chauffante (2), en fonction de l'écart entre la température de la semelle et la température de consigne, de sorte que la température de la semelle soit constamment située dans une plage déterminée autour de la température de consigne.

De façon courante, ce système de régulation est simplement constitué d'un thermostat mécanique ou, dans les appareils de gamme supérieure, comprend un potentiomètre et des moyens électroniques de régulation.

Le circuit d'alimentation (1) de la résistance électrique chauffante (2) comporte, selon l'invention, un second interrupteur (8) actionné par un module électronique (9) lorsque le système de sécurité (10) détecte un état de non-utilisation de l'appareil au-delà d'une certaine limite.

Le système de sécurité (10) reçoit un signal (11) dû système de gestion (6), représentatif de l'état du premier interrupteur (7), et donc de l'état alimenté ou non-alimenté de la résistance électrique chauffante (2), le second interrupteur (8) étant fermé dans l'état initial du système de sécurité (10), au moment du branchement de l'appareil sur le secteur.

Sur la figure 2, on a représenté un système de sécurité suivant un mode préféré de l'invention, dans lequel le système de sécurité (10) est alimenté en courant alternatif par le réseau domestique (3), par l'intermédiaire d'une voie dite "positive" (P) et une voie dite "neutre" (N), ledit système de sécurité (10) prélevant également le potentiel à l'une des bornes de la résistance chauffante (2) par l'intermédiaire d'une troisième voie (X), telle que ladite résistance chauffante (2) soit située entre la voie "neutre" (N) et la troisième voie (X) .

Le système de sécurité (10) comporte un premier connecteur (12) à deux voies permettant de connecter l'interrupteur (8) avec la résistance chauffante (2), les deux voies entrantes étant la voie positive (P) et la troisième voie (X). Le système de sécurité (1) comporte un second connecteur (13) à deux voies, qui reçoit le potentiel de référence par la voie neutre (N) et l'information d'état de la résistance chauffante (2) par la troisième voie (X).

Le module électronique (9) comporte deux modules (14, 15) traitant les signaux électriques transitant par les trois voies (N, P, X) de façon à obtenir des signaux continus et d'intensité admissible par les composants, à savoir respectivement un potentiel de référence (V_{SS}), un potentiel (V_{CC}) définissant avec lui une tension d'alimentation des composants actifs du module électronique (9), et un potentiel d'information d'état (x) de la résistance chauffante (2).

Le module électronique (9) comporte un premier et un second compteur (21, 22) comprenant chacun un circuit intégré programmable, qui présente au moins une voie d'alimentation (A1, A2) mise au potentiel (V_{CC}) lorsque l'appareil est sous tension, une voie de réception d'un signal de mise à zéro (R1, R2), une voie de sortie (S1, S2), et des moyens de génération de fréquence d'horloge alimentés par une voie d'alimentation des moyens de génération de fréquence d'horloge (H1, H2).

Le module électronique (9) comporte en outre un premier transistor bipolaire (16), dont la base est reliée à la voie de sortie (S1) du premier circuit intégré programmable (21) par l'intermédiaire d'une résistance (18), l'émetteur est relié à la voie d'alimentation des moyens de génération de fréquence d'horloge (H1) du premier compteur (21), et le collecteur à la ligne de potentiel de référence (V_{SS}) ; un second transistor bipolaire (17), dont la base reçoit le signal correspondant au potentiel d'information d'état (x) de la résistance chauffante, l'émetteur est relié à la voie d'alimentation des moyens de génération de fréquence d'horloge (H2) du second circuit intégré programmable (22), et le collecteur à la ligne de potentiel de référence (V_{SS}) .

Le signal délivré par le premier compteur (21) sur sa voie de sortie (S1) est transmis à un relais (20), qui exécute l'ouverture ou la fermeture du circuit d'alimentation de la résistance chauffante, via l'interrupteur (8) formé par ses contacts.

A la mise sous tension du fer, les moyens de génération de fréquence d'horloge du premier compteur (21) sont alimentés et la résistance chauffante étant alimentée, les moyens de génération de fréquence d'horloge du second compteur (22) sont également alimentés. Le second compteur (22) est incrémenté tant que la résistance chauffante (2) est alimentée, et réalise le cumul des temps d'alimentation de ladite résistance. Le second compteur (22) émet un signal de fin de cycle sur sa voie de sortie (S2), à travers une résistance (19), dès qu'il a effectué une opération de comptage d'une durée supérieure à un temps T2 prédéterminé. Ce signal de fin de cycle est dirigé sur la voie de mise à zéro (R2) du second compteur (22) et parallèlement sur la voie de mise à zéro (R1) du premier compteur (21).

Si le premier compteur (21) a effectué une opération de comptage d'une durée supérieure à un temps prédéterminé T1, sans avoir reçu de signal de mise à zéro sur sa voie de réception (R1), il émet sur sa voie de sortie (S1) un signal au relais (20), qui ouvre le circuit d'alimentation de la résistance chauffante, ce signal de coupure réalisant également, via le premier transistor (16), le blocage des moyens de génération de fréquence d'horloge du premier compteur.

Des moyens de réarmement (23) sont prévus pour permettre à l'utilisateur de remettre le fer sous tension et de réinitialiser le système de sécurité, lorsque celui-ci a coupé l'alimentation de la résistance chauffante suite à la détection d'un état prolongé de non-utilisation.

Ces moyens de réarmement (23), lorsqu'ils sont actionnés par l'utilisateur, émettent une impulsion sur les voies de mise à zéro (R1, R2) des premier et second compteurs (21, 22), ce qui a pour effet de rétablir la voie de sortie (S1) du premier compteur (21) dans son état initial, et ainsi de débloquer ses moyens de génération de fréquence d'horloge et de provoquer, par un nouveau signal d'ouverture du relais (20), la fermeture de l'interrupteur (8) et donc du circuit d'alimentation de la résistance chauffante (2).

Il ressort du système précédemment décrit, que le système de sécurité suivant l'invention coupe le circuit d'alimentation de la résistance chauffante (2), de façon réversible grâce aux moyens de réarmement (23), si, au cours d'un intervalle de temps T1, par exemple de l'ordre de 6 mn, le temps de chauffe de la résistance chauffante n'a pas atteint une limite T2, par exemple de l'ordre de 25 sec., condition caractérisant un état de non-utilisation de l'appareil.

En effet, comme il apparaît sur la figure 3, il est possible de caractériser un état d'utilisation correspondant au graphe 3a, par rapport à un état de non-utilisation correspondant au graphe 3b, soit par une durée totale d'alimentation supérieure, soit par une fréquence des phases d'alimentation supérieure.

Grâce à ce système de sécurité, qu'il soit appliqué à un fer sec ou à vapeur, on obtient la lecture de l'image de la température de la semelle qui reflète soit un échange thermique avec un tissu à repasser pour en déduire la position de fonctionnement de la semelle, soit un échange thermique avec l'air pour en déduire la position verticale de la semelle.

## Revendications

1. Fer à repasser électrique comprenant une semelle chauffée au moyen d'une résistance électrique chauffante (2) et un système de régulation thermique, dans lequel un organe de commande (4) indique la valeur de consigne en température correspondant au tissu à repasser, un capteur (5) donne l'image de la température de la semelle, et un système de gestion (6) commande l'ouverture ou la fermeture du circuit d'alimentation (1) de la résistance électrique chauffante(2), en fonction de l'écart entre la consigne et la mesure,
**caractérisé en ce qu'**il comporte un système de sécurité (10) comprenant un module électronique (9), qui :
a) reçoit du système de gestion (6) l'information de fermeture du circuit d'alimentation (1) de la résistance électrique chauffante (2),
b) réalise sur un intervalle de temps fixé la somme des durées d'alimentation,
c) et ouvre le circuit d'alimentation (1) de la résistance électrique chauffante (2) si la valeur ainsi obtenue est inférieure à une valeur de seuil prédéterminée.

2. Fer à repasser électrique selon la revendication 1,
**caractérisé en ce que** le module électronique (9) comporte un interrupteur (8) monté en série avec la résistance électrique chauffante (2), qui est actionné en réponse à un signal élaboré par un premier compteur (21).

3. Fer à repasser électrique selon la revendication 2,
**caractérisé en ce que** le premier compteur (21) comporte un circuit intégré programmable, qui présente au moins une voie d'alimentation (A1), une voie de réception (R1) d'un signal de mise à zéro, une voie de sortie (S1), et des moyens de génération de fréquence d'horloge (H1) activés dès la mise sous tension du fer.

4. Fer à repasser électrique selon la revendication 3,
**caractérisé en ce que** le module électronique (9) comporte un second compteur (22), qui comprend un circuit intégré programmable, présentant au moins une voie d'alimentation (A2), une voie de réception d'un signal de mise à zéro (R2), une voie de sortie (S2), et des moyens de génération de fréquence d'horloge (H2) activés lorsque la résistance électrique chauffante (2) est alimentée.

5. Fer à repasser électrique selon la revendication 4,
**caractérisé en ce que** le second compteur (22) adresse simultanément aux premier et second compteurs (21, 22) un signal de mise à zéro, dès lors que ledit second compteur (22) a effectué une opération de comptage d'une durée supérieure à un temps prédéterminé T2 sans recevoir de signal de mise à zéro.

6. Fer à repasser électrique selon la revendication 5,
**caractérisé en ce que** le premier compteur (21) délivre un signal d'ouverture à un relais (20) dont les contacts forment l'interrupteur (8), dès lors qu'il a effectué une opération de comptage d'une durée supérieure à un temps prédéterminé T1, sans recevoir de signal de mise à zéro, T1 étant supérieur à T2.

7. Fer à repasser électrique selon la revendication 5,
**caractérisé en ce que** le premier compteur (21) délivre simultanément un signal d'ouverture à un relais (20) dont les contacts forment l'interrupteur (8) et un signal de blocage des moyens de génération de fréquence d'horloge (H1) associés au premier compteur (21), dès lors qu'il a effectué une opération de comptage d'une durée supérieure à un temps prédéterminé T1, sans recevoir de signal de mise à zéro, T1 étant supérieur à T2.

8. Fer à repasser électrique selon l'une des revendications 6 et 7,
**caractérisé en ce que** le système de sécurité (10) comporte des moyens de réarmement (23) pouvant être actionnés par l'utilisateur, de façon à fermer le relais (20) et réactiver les moyens de génération de fréquence d'horloge (H1) associés au premier compteur (21), lorsque le fer est sous tension.

9. Fer à repasser électrique selon la revendication 8,
**caractérisé en ce que** les moyens de réarmement (23), lorsqu'ils sont actionnés par l'utilisateur, émettent un signal de mise à zéro simultanément vers les premier et second compteurs (21,22).

10. Fer à repasser électrique comprenant une semelle chauffée au moyen d'une résistance électrique chauffante (2) et un système de régulation thermique, dans lequel un organe de commande (4) indique la valeur de consigne en température correspondant au tissu à repasser, un capteur (5) donne l'image de la température de la semelle, et un système de gestion (6) commande l'ouverture ou la fermeture du circuit d'alimentation (1) de la résistance électrique chauffante(2), en fonction de l'écart entre la consigne et la mesure,
**caractérisé en ce qu'**il comporte un système de sécurité (10) comprenant un module électronique (9), qui reçoit du système de gestion (6) l'information de fermeture du circuit d'alimentation (1) de la résistance électrique chauffante (2), compte sur un intervalle de temps fixé le nombre d'alternances entre les états ouvert et fermé du circuit d'alimentation (1) de la résistance électrique chauffante (2), et ouvre le circuit d'alimentation (1) de la résistance électrique chauffante (2) si le nombre ainsi obtenu est inférieur à une valeur de seuil prédéterminée.

## Claims

1. Electric iron comprising a sole plate heated by means of an electric heating element (2) and a thermal regulation system, in which a control device (4) indicates the set temperature value corresponding to the fabric to be ironed, a sensor (5) gives the image of the temperature of the sole plate, and a management system (6) controls the opening or closing of the supply circuit (1) of the electric heating element (2), according to the difference between the set value and the measurement, **characterised in that** it has a safety system (10). comprising an electronic module (9), which:
a) receives from the management system (6) the information on closure of the supply circuit (1) of the electric heating element (2),
b) produces, over a fixed interval of time, the sum of the supply periods,
c) and opens the supply circuit (1) of the electric heating element (2) if the value thus obtained is less than a predetermined threshold value.

2. Electric iron according to Claim 1, **characterised in that** the electronic module (9) comprises a switch (8) connected in series with the electric heating element (2) which is actuated in response to a signal produced by a first counter (21).

3. Electric iron according to Claim 2, **characterised in that** the first counter (21) comprises a programmable integrated circuit, which has at least one supply channel (A1), a channel (R1) for receiving a reset signal, an output channel (S1), and clock frequency generating means (H1) activated as soon as the iron is switched on.

4. Electric iron according to Claim 3, **characterised in that** the electronic module (9) has a second counter (22) which comprises a programmable integrated circuit, having at least one supply channel (A2), a channel for receiving a reset signal (R2), an output channel (S2), and clock frequency generating means (H2) activated when the electric heating element (2) is supplied.

5. Electric iron according to Claim 4, **characterised in that** the second counter (22) simultaneously sends a reset signal to the first and second counters (21, 22), as soon as the said second counter (22) has performed an operation of counting a period greater than a predetermined time T2 without receiving any reset signal.

6. Electric iron according to Claim 5, **characterised in that** the first counter (21) delivers an opening signal to a relay (20) whose contacts form the switch (8), as soon as it has performed an operation of counting a period greater than a predetermined time T1, without receiving any reset signal, T1 being greater than T2.

7. Electric iron according to Claim 5, **characterised in that** the first counter (21) simultaneously delivers an opening signal to a relay (20) whose contacts form the switch (8) and a signal for disabling the clock frequency generating means (H1) associated with the first counter (21) provided that it has performed an operation of counting a period greater than a predetermined time T1 without receiving any reset signal, T1 being greater than T2.

8. Electric iron according to one of Claims 6 and 7,
**characterised in that** the safety system (10) comprises reset means (23) able to be actuated by the user so as to close the relay (20) and reactivate the clock frequency generating means (H1) associated with the first counter (21), when the iron is on.

9. Electric iron according to Claim 8, **characterised in that** the reset means (23) when they are actuated by the user, send a reset signal simultaneously to the first and second counters (21, 22).

10. Electric iron comprising a sole plate heated by means of an electric heating element (2) and a thermal regulation system, in which a control device (4) indicates the set temperature value corresponding to the fabric to be ironed, a sensor (5) gives the image of the temperature of the sole plate, and a management system (6) controls the opening or closing of the supply circuit (1) of the electric heating element (2) according to the difference between the set value and the measurement , **characterised in that** it has a safety system (10) comprising an electronic module (9) which receives from the management system (6) the information on closure of the supply circuit (1) of the electric heating element (2), counts over a fixed interval of time the number of half-waves between the open and closed states of the supply circuit (1) of the electric heating element (2), and opens the supply circuit (1) of the electric heating element (2) if the number thus obtained is less than a predetermined threshold value.

## Patentansprüche

1. Elektrisches Bügeleisen mit einer Sohle, die durch einen elektrischen Heizwiderstand (2) geheizt wird, und mit einem Wärmeregelsystem, worin ein Steuerelement (4) den Temperatursollwert anzeigt, der dem zu bügelnden Gewebe entspricht, wobei ein Fühler (5) das Abbild der Temperatur der Sohle liefert und ein Betriebssystem (6) das Öffnen oder Schließen des Stromkreises (1) des elektrischen Heizwiderstandes (2) in Abhängigkeit vom Abstand zwischen dem Sollwert und dem Meßwert steuert, dadurch **gekennzeichnet,** daß es ein Sicherheitssystem (10) mit einem elektronischen Modul (9) aufweist, das
a) vom Arbeitssystem (6) die Information des Schließens des Stromkreises (1) des elektrischen Heizwiderstandes (2) empfängt,
b) über ein festgelegtes Zeitintervall die Zeitdauern der Stromversorgung summiert,
c) und den Versorgungsstromkreis (1) des elektrischen Heizwiderstandes (2) öffnet, wenn der so erhaltene Wert kleiner als ein vorbestimmter Schwellenwert ist.

2. Elektrisches Bügeleisen nach Anspruch 1, **dadurch gekennzeichnet, daß** das elektronische Modul (9) einen Schalter (8) aufweist, der in Reihe mit dem elektrischen Heizwiderstand (2) geschaltet ist und auf ein von einem ersten Zähler (21) geliefertes Signal hin betätigt wird.

3. Elektrisches Bügeleisen nach Anspruch 2, **dadurch gekennzeichnet, daß** der erste Zähler (21) einen programmierbaren integrierten Schaltkreis aufweist, der mindestens einen Versorgungsleitung (A1), eine Leitung zum Empfang eines Nullstellungssignals (R1), eine Ausgangsleitung (S1) und eine Vorrichtung zur Taktfrequenzerzeugung (H1 ) aufweist, die beginnend mit dem Anschließen des Bügeleisens an eine Spannungsquelle aktiviert wird.

4. Elektrisches Bügeleisen nach Anspruch 3, **dadurch gekennzeichnet, daß** das elektronische Modul (9) einen zweiten Zähler (22) aufweist, der einen programmierbaren integrierten Schaltkreis aufweist, der mindestens eine Versorgungsleitung (A2), eine Leitung zum Empfang eines Nullstellungssignals (R2), eine Ausgangsleitung (S2) und eine Vorrichtung zur Taktfrequenzerzeugung (H2) aufweist, die aktiviert wird, wenn der elektrische Heizwiderstand (2) mit Strom versorgt wird.

5. Elektrisches Bügeleisen nach Anspruch 4, **dadurch gekennzeichnet, daß** der zweite Zähler (22) gleichzeitig an den ersten und den zweiten Zähler (21, 22) ein Nullstellungssignal adressiert, sobald der zweite Zähler (22) eine Zähloperation von einer längeren Zeitdauer als eine vorbestimmte Zeit T2 durchgeführt hat, ohne ein Nullstellungssignal zu empfangen.

6. Elektrisches Bügeleisen nach Anspruch 5, **dadurch gekennzeichnet, daß** der erste Zähler (21) einem Relais (20), dessen Anschlüsse den Schalter (8) bilden, ein Öffnungssignal liefert, sobald er eine Zähloperation von längerer Dauer als eine vorbestimmte Zeit T1 durchgeführt hat, ohne ein Nullstellungssignal zu empfangen, wobei T1 größer als T2 ist.

7. Elektrisches Bügeleisen nach Anspruch 5, **dadurch gekennzeichnet, daß** der erste Zähler (21) gleichzeitig ein Öffnungssignal an ein Relais (20) liefert, dessen Anschlüsse den Schalter (8) bilden, und ein Sperrsignal der Vorrichtung zur Taktfrequenzerzeugung (H1) liefert, die mit dem ersten Zähler (21) zusammenwirkt, sobald dieser eine Zähloperation von einer Dauer durchgeführt hat, welche eine vorbestimmte Zeit T1 übersteigt, ohne ein Nullstellungssignal zu empfangen, wobei T1 größer als T2 ist.

8. Elektrisches Bügeleisen nach einem der Ansprüche 6 und 7, **dadurch gekennzeichnet, daß** das Sicherheitssystem (10) eine Rückstellvorrichtung (23) aufweist, die vom Benutzer so betätigt werden kann, daß das Relais (20) geschlossen und die Vorrichtung zur Taktfrequenzerzeugung (H1), die mit dem ersten Zähler (21) zusammenwirkt, reaktiviert wird, wenn das Bügeleisen an die Spannungsquelle angeschlossen ist.

9. Elektrisches Bügeleisen nach Anspruch 8, **dadurch gekennzeichnet, daß** die Rückstellvorrichtung (23), wenn sie vom Benutzer betätigt wird, ein Nullstellungssignal gleichzeitig zum ersten und zum zweiten Zähler (21, 22) aussendet.

10. Elektrisches Bügeleisen mit einer mittels eines elektrischen Heizwiderstandes (2) erhitzten Sohle und einem Wärmeregelungssystem, worin ein Steuerelement (4) den Sollwert der Temperatur angibt, der dem zu bügelnden Gewebe entspricht, ein Fühler (5) das Abbild der Temperatur der Sohle liefert und ein Arbeitssystem (6) das Öffnen oder Schließen des Versorgungsstromkreises (1) des elektrischen Heizwiderstandes (2) in Abhängigkeit vom Abstand zwischen dem Sollwert und dem Meßwert steuert, **dadurch gekennzeichnet, daß** es ein Sicherheitssystem (10) aufweist, das ein elektronisches Modul (9) umfaßt, welches vom Arbeitssystem (6) die Information des Versorgungsstromkreises (1) des elektrischen Heizwiderstandes (2) empfängt, über ein festgelegtes Zeitintervall die Anzahl von Wechseln zwischen offenem und geschlossenem Zustand des Versorgungsstromkreises (1) des elektrischen Heizwiderstandes (2) zählt und den Versorgungsstromkreis (1) des elektrischen Heizwiderstandes (2) öffnet, wenn die so erhaltene Zahl kleiner als ein vorbestimmter Schwellenwert ist.
